# EUROPÄISCHE PATENTSCHRIFT

(11) **EP 1 518 477 B1**
(45) Veröffentlichungstag und Bekanntmachung des Hinweises auf die Patenterteilung: **20.09.2006**
(21) Anmeldenummer: 04020099.0
(22) Anmeldetag: 25.08.2004
(51) Int. Cl.: A46B 9/02

(54) **Mascara-Bürstchen**
Mascara brush
Brosse à mascara

(30) Priorität: 23.09.2003 DE 10343850
(43) Veröffentlichungstag der Anmeldung: 30.03.2005
(73) Patentinhaber: GEKA BRUSH GMBH, 91572 Bechhofen (DE)
(72) Erfinder: Dürnberger, Hans, 91572 Bechhofen (DE)
(74) Vertreter: Schneck, Herbert

(56) Entgegenhaltungen:
- WO-A-02/07562
- US-A- 4 586 520
- US-A- 5 876 138
- US-A- 5 918 994

## Beschreibung

Die Erfindung richtet sich auf ein Mascara-Bürstchen umfassend eine Mehrzahl radial nach außen stehender, zwischen zwei verdrillten Drähten gehaltener Borsten, wobei die Spitzen der Borsten unterschiedliche Längen derart aufweisen, dass in Umfangsrichtung gesehen radial weiter außen liegende, durch die Borsten-Spitzen gebildete Hüllkurvenabschnitte und radial weiter innen liegende, durch die Borsten-Spitzen gebildete Hüllkurvenabschnitte realisiert sind.

Aus EP 1 050 236 ist ein gattungsgemäßes Bürstchen bekannt, welches in Umfangsrichtung breitere Abschnitte mit längeren Borsten und in Umfangsrichtung deutlich kürzere Abschnitte mit kürzeren Borsten aufweist, welche beide eine konvexe Hüllkurve bilden.

DE 37 35 963 C2 beschreibt ebenfalls ein Mascara-Bürstchen, in dessen Besatz in Längsrichtung verlaufende, konkave Einfräsungen eingebracht sind, sodass zwischen zwei benachbarten derartigen Einfräsungen eine Art Kamm mit geringer Erstreckung in Umfangsrichtung entsteht.

Bei derartigen Mascara-Bürstchen besteht einerseits die Anforderung eines guten Produkttransfers zwischen dem Vorratsbehälter und den Wimpern und andererseits eines optimalen Auftrags unter Separation der Wimpern. Hiervon gehen auch die beiden vorstehend genannten Druckschriften aus.

Der Erfindung liegt die Aufgabe zu Grunde, diese grundsätzlich bekannten Anforderungen in optimaler Weise zu lösen.

Diese Aufgabe wird erfindungsgemäß dadurch gelöst, dass die durch die längeren Borsten gebildeten Hüllkurvenabschnitte in Umfangsrichtung gesehen kürzer sind als die durch die kürzeren Borsten gebildeten Hüllkurvenabschnitte, dass die Hüllkurven konvex gebogen sind, und dass die Länge der kürzeren Borsten in Umfangsrichtung und entsprechend des Krümmungsradius der zugeordneten Hüllkurve progressiv zunimmt.

Durch die unterschiedlich langen Borsten mit einer daraus resultierenden, unterschiedlichen effektiven Steifigkeit wird, was in soweit an sich bekannt ist, einerseits ein gleichmäßiger Produktauftrag auf die Wimpern und andererseits ein Kämm- und Separiereffekt erreicht.

Durch die erfindungsgemäße progressive Längenzunahme der kürzeren Borsten wird der Auftragsvorgang optimiert, wenn die Benutzerin des Bürstchens während des Auftrags das Bürstchen dreht, wobei gleichzeitig auch der sogenannte curl-Effekt begünstigt wird, der zu einer ansprechenden Krümmung der Wimpern führt.

In weitere Ausgestaltung der Erfindung ist vorgesehen, dass zwischen den Hüllkurvenabschnitten mit längeren und kürzeren Borsten ein stufenartiger Übergangsbereich ausgebildet ist.

Insbesondere ist eine Mehrzahl, vorzugsweise drei, von Hüllkurvenabschnitten mit längeren und kürzeren Borsten vorgesehen.

Das freie Ende des Borsten-Besatzes kann sich in axialer Richtung in vorteilhafter Weise konisch verjüngen.

Nachfolgend wird die Erfindung an Hand eines bevorzugten Ausführungsbeispiels in Verbindung mit der Zeichnung näher beschrieben. Dabei zeigen:
- Fig. 1: einen Schnitt durch den Bereich des Besatzes eines erfindungsgemäßen Mascara-Bürstchens und
- Fig. 2: eine Ansicht A-C des Besatzes.

Ein in der Zeichnung dargestelltes Mascara-Bürstchen umfasst eine Seele 1 gebildet aus einem U-förmig gebogenen Draht, wobei die beiden Drahtabschnitte beiderseits der Biegung unter Festlegung von Borsten 2 miteinander verdrillt sind. Hierdurch wird über eine Länge L ein Besatz ausgebildet, wobei der frei bleibende Teil 3 der Seele 1 einen Stiel ausbildet.

Die Borsten 2 sind, wie aus Fig. 1 deutlich wird, so beschnitten, dass längere und kürzere Borsten 2a bzw. 2b entstehen, deren Spitzen 4 konvexe Hüllkurvenabschnitte 5 bzw. 6 ausbilden.

Die Hüllkurvenabschnitte 5 der längeren Borsten 2a sind in Umfangsrichtung kürzer, d. h. sie erstrecken sich über einen kleineren Winkelbereich, als die Hüllkurvenabschnitte 6 der kürzeren Borsten 2b. Die Hüllkurvenabschnitte 5 gehen über Stufen 7 in die Hüllkurvenabschnitte 6 über. Im Ausführungsbeispiel sind jeweils drei Hüllkurvenabschnitte 5 gebildet durch längere Borsten 2a und drei Hüllkurvenabschnitte 6 gebildet durch kürzere Borsten 2b vorgesehen. Je ein Hüllkurvenabschnitt 5 und ein Hüllkurvenabschnitt 6 erstrecken sich zusammen über 120°, wobei beispielsweise die Breite der Hüllkurvenabschnitte 5 bestehend aus längeren Borsten 2a bei ca. 3 mm liegen kann.

Die Länge der kürzeren Borsten 2b bzw. der Krümmungsradius der Hüllkurvenabschnitte 6 nimmt ausgehend von einer ersten Abstufung 7 bis zur nächstfolgenden Abstufung 7 in Richtung des Pfeils P progressiv zu.

Wie aus Fig. 2 zu erkennen ist, verläuft das freie Ende 8 des Besatzes sich konisch verjüngend.

## Patentansprüche

1. Mascara-Bürstchen umfassend eine Mehrzahl radial nach außen stehender, zwischen zwei verdrillten Drähten gehaltener Borsten, wobei die Spitzen der Borsten unterschiedliche Längen derart aufweisen, dass in Umfangsrichtung gesehen radial weiter außen liegende, durch die Borsten-Spitzen gebildete Hüllkurvenabschnitte und radial weiter innen liegende, durch die Borsten-Spitzen gebildete Hüllkurvenabschnitte realisiert sind, **dadurch gekennzeichnet,**
**dass** die durch die längeren Borsten (2a) gebildeten Hüllkurvenabschnitte (5) in Umfangsrichtung (Pfeil P) gesehen kürzer sind als die durch die kürzeren Borsten (2b) gebildeten Hüllkurvenabschnitte (6),
**dass** die Hüllkurvenabschnitte (5, 6) konvex gebogen sind, und
**dass** die Länge der kürzeren Borsten (2b) in Umfangsrichtung (Pfeil P) und entsprechend des Krümmungsradius der zugeordneten Hüllkurvenabschnitte (6) progressiv zunimmt.

2. Mascara-Bürstchen nach Anspruch 1, **dadurch gekennzeichnet,**
**dass** zwischen den Hüllkurvenabschnitten (5 bzw. 6) mit längeren bzw. kürzeren Borsten (2a bzw. 2b) ein stufenartiger Übergangsbereich (7) ausgebildet ist.

3. Mascara-Bürstchen nach Anspruch 1, **dadurch gekennzeichnet,**
**dass** eine Mehrzahl, vorzugsweise drei, von Hüllkurvenabschnitten (5, 6) mit längeren und kürzeren Borsten (2a, 2b) vorgesehen ist.

4. Mascara-Bürstchen nach Anspruch 1, **dadurch gekennzeichnet,**
**dass** das freie Ende des Besatzes sich in axialer Richtung konisch verjüngt.

5. Mascara-Bürstchen nach Anspruch 1, **dadurch gekennzeichnet,**
**dass** die kurzen Borsten (2b) eine Länge bis zu 4 mm aufweisen.

6. Mascara-Bürstchen nach Anspruch 1, **dadurch gekennzeichnet,**
**dass** die langen Borsten (2a) eine Länge zwischen 5 mm und 30 mm aufweisen.

## Claims

1. A mascara brush, comprising a plurality of bristles which stand out radially and are held between two interwisted wires, the tips of the bristles having varying lengths in such a way that envelope sections formed by the bristle tips are put into practice which, seen in the circumferential direction, lie radially further outwards and radially further inwards, **characterized**
**in that**, seen in the circumferential direction (arrow P), the envelope sections (5) formed by longer bristles (2a) are shorter than the envelope sections (6) formed by shorter bristles (2b);
**in that** the envelope sections (5, 6) are convex; and
**in that** the length of the shorter bristles (2b) increases progressively in the circumferential direction (arrow P) and corresponding to the radius of curvature of the associated envelope sections (6).

2. A mascara brush according to claim 1, **characterized in that** a stepped transition area (7) is provided between the envelope sections (5 and 6) of longer and shorter bristles (2a and 2b).

3. A mascara brush according to claim 1, **characterized in that** provision is made for a plurality of preferably three envelope sections (5, 6) of longer and shorter bristles (2a, 2b).

4. A mascara brush according to claim 1, **characterized in that** the free end of the trimming tapers conically in the axial direction.

5. A mascara brush according to claim 1, **characterized in that** the shorter bristles (2b) have a length of up to 4 mm.

6. A mascara brush according to claim 1, **characterized in that** the longer bristles (2a) have a length of between 5 mm and 30 mm.

## Revendications

1. Petite brosse à mascara comprenant une majorité de poils orientés radialement vers l'extérieur, maintenus entre deux fils torsadés, les pointes des poils ayant différentes longueurs, de manière à réaliser, vu dans le sens de la circonférence, des sections enveloppantes situées radialement plus loin à l'extérieur, formées par les pointes des poils, et des sections enveloppantes situées radialement plus loin à l'intérieur, formées par les pointes des poils, **caractérisée en ce que**
les sections enveloppantes (5) formées par les poils plus longs (2a) sont, vues dans le sens de la circonférence (flèche P) plus courtes que les sections enveloppantes (6) formées par les poils plus courts (2b),
les sections d'enveloppantes (5, 6) sont courbées de manière convexe et **en ce que**
la longueur des poils plus courts (2b) augmente progressivement dans le sens de la circonférence (flèche P) et conformément au rayon de courbure des sections enveloppantes (6) affectées.

2. Brosse à mascara selon la revendication 1, **caractérisée en ce qu'**une zone de transition (7) échelonnée est réalisée entre les sections enveloppantes (5 à 6) avec des poils plus longs et/ou plus courts (2a à 2b).

3. Brosse à mascara selon la revendication 1, **caractérisée en ce qu'**une majorité de sections enveloppantes (5, 6), de préférence trois, avec des poils plus longs et plus courts (2a, 2b) est prévue.

4. Brosse à mascara selon la revendication 1, **caractérisée en ce que** l'extrémité libre de la garniture s'effile dans le sens axial.

5. Brosse à mascara selon la revendication 1, **caractérisée en ce que** les poils courts (2b) ont une longueur pouvant atteindre 4 mm.

6. Brosse à mascara selon la revendication 1, **caractérisée en ce que** les poils longs (2a) ont une longueur pouvant atteindre 5 à 30 mm.
